# EUROPÄISCHE PATENTSCHRIFT

(11) **EP 1 099 494 B1**
(45) Veröffentlichungstag und Bekanntmachung des Hinweises auf die Patenterteilung: **23.04.2003**
(21) Anmeldenummer: 99122124.3
(22) Anmeldetag: 05.11.1999
(51) Int. Cl.: B21F 27/12

(54) **Verfahren zur Herstellung von aus Trag- und aus Querstäben gebildeten Gitterrosten mit einheitlichen Maschengrössen**
Method for the manufacture of grids, from supporting bars and transverse bars, having uniform mesh size
Procédé pour la fabrication de treillis à partir de barres de support et de barres transversales, à écartement uniforme

(43) Veröffentlichungstag der Anmeldung: 16.05.2001
(73) Patentinhaber: Stapelmann GmbH, 41836 Hückelhoven-Baal (DE)
(72) Erfinder: Stapelmann, Jan, 41352 Korschenbroich (DE)
(74) Vertreter: Stenger, Watzke & Ring Patentanwälte

(56) Entgegenhaltungen:
- EP-A- 0 576 808
- GB-A- 1 262 998

## Beschreibung

Die vorliegende Erfindung betrifft ein Verfahren zur Herstellung von aus Trag- und aus Querstäben gebildeten Gitterrosten mit vorgegebenen Außenabmessungen, gegeben durch Gitterrostlänge und Gitterrostbreite, sowie vorgegebenen Nennabmessungen für die Maschen, gegeben durch Nennlänge und Nennbreite.

Gitterroste sind allgemein aus im wesentlichen parallelen Tragstäben und quer, vorzugsweise senkrecht, dazu verlaufenden im wesentlichen parallelen Querstäben aufgebaut, wobei die Tragstäbe und Querstäbe eine Vielzahl von Gitterrostmaschen umschließen.

Der Stand der Technik kennt eine Vielzahl von Verwendungsmöglichkeiten für Gitterroste. Sie werden als Fußabtreter, Abdeckungen für Lichtschächte oder ähnliche Bodenöffnungen, aber auch großflächig im Rahmen von Industrieanlagen, zur architektonischen Gestaltung von Fassaden oder zur Konstruktion von Präsentationspodesten für z.B. PKW's und ähnliche Zwecke verwendet.

Die vorliegende Erfindung bezieht sich vornehmlich auf die Fälle, in denen einsatzspezifisch Gitterroste mit vorgebenen Außenabmessungen und einer vorgegebenen Nennmaschengröße Verwendung finden. Dies ist bspw. bei Gitterrosten zur Abdeckung von im Boden befindlichen Aufnahmen für Schüttgüter, wie bspw. Düngemittel, Getreide oder ähnliches, bei großflächigen Gitterböden im Rahmen von Industrieanlagen oder bei aus Gitterrosten gefertigten Präsentationspodesten für bspw. PKW's, wie sie z.B. im Rahmen von Messen Verwendung finden, der Fall. Solche großflächigen Gitterkonstruktionen werden aus einzelnen modularen Gitterrostelementen von handhabbarer Größe zusammengesetzt. Hierbei kommen aus Gründen der einfachen Fertigung und der leichten Austauschbarkeit einzelner Elemente Elemente von gleicher Größe zum Einsatz, deren Abmessungen durch die Gesamtabmessungen der zu errichtenden Gitterkonstruktion bestimmt sind.

Die Vorgabe von Außenabmessungen sowie Nennmaschengrößen für die einzelnen Gitterrostelemente führt nun oftmals dazu, daß diese Maße nicht miteinander harmonieren, sondern daß bei vorgegebenen Außenabmessungen sowie vorgegebenen Nennabmessungen für die Maschen Gitterroste mit Restmaschen entstehen, wobei die Abmessungen der Restmaschen von den Nennabmessungen abweichen. Damit ergeben sich zunächst unsymmetrische Gitterroste, die einer aus solchen Gitterrostelementen zusammengesetzten Gitterkonstruktion ein insgesamt unsymmetrisches und optisch störendes Aussehen verleihen.

Ein Vorschlag, die einzelnen Gitterrostelemente mit Restmaschen zumindest symmetrisch bezüglich der Mittellängs- und Mittellquerachsen auszubilden wird mit einem Verfahren zum Herstellen von Gitterrosten gemäß der EP 0 576 808 gemacht. Dieses Verfahren sieht vor, die durch Nennmaschengröße und Außenabmessungen des Gitterrostes bedingten Restmaschen symmetrisch zur Mittellängs- bzw. Mittelquerachse zu verteilen, um somit zum einen ein symmetrisches Erscheinungsbild des Gitterrostes und zum anderen Eckmaschen mit einheitlichen Abmessungen zu erhalten. Eine aus solchen Gitterrosten zusammengefügte Gitterkonstruktion erhält trotz symmetrischer Gitterrostelemente nach wie vor ein nicht zufriedenstellendes Aussehen, da entlang der Gitterkonstruktion immer wieder von der Nennmaschengröße abweichende Restmaschen vorkommen.

Ausgehend von den oben geschilderten Nachteilen liegt der Erfindung die **Aufgabe** zugrunde, ein Verfahren zur Herstellung eines symmetrischen Gitterrostes unter Berücksichtigung von vorgegebenen Außenabmessungen sowie Nennabmessungen für die Gittermaschen zu schaffen, wobei alle Maschen des Gitterrostes die gleichen Abmessungen aufweisen.

Die erfindungsgemäße **Lösung** dieser Aufgabe liegt in einem Verfahren zur Herstellung von aus Trag- und aus Querstäben gebildeten Gitterrosten vorgebenen Außenabmessungen, gegeben durch Gitterrostlänge und -breite, sowie vorgegebenen Nennabmessungen für die Maschen, gegeben durch Nennlänge und Nennbreite, wobei die Maschenlängen und/oder -breiten der Gitterrostmaschen ausgehend von der Nennlänge und/oder Nennbreite derart angepaßt werden, daß alle Maschen des Gitterrostes die gleiche Länge und/oder Breite aufweisen.

Ein solches Verfahren gestattet die Herstellung von Gitterrosten mit einheitlichen Maschengrößen, die dadurch symmetrisch bezüglich ihrer Mittelachsen sind und bei einem Zusammensetzen zu einer großflächigen Gitterkonstruktion ein regelmäßiges Verlegebild mit einheitlichen Maschengrößen ergeben. Das erfindungsgemäße Verfahren kann dabei sowohl bei der Herstellung von Gitterrosten aus bereits vor der Gitterrostfertigung abgelängten Trag- und Querstäben Anwendung finden, als auch bei der Herstellung von Gitterrosten aus bereits abgelängten Querstäben und Tragstäben, die in Form von Endlossträngen bspw. von Rollen ablaufen und erst nach dem Verschweißen mit den Querstäben abgelängt werden. In jedem Fall kann durch ein erfindungsgemäßes Verfahren durch geschickte Wahl der Maschengröße pro Gitterrost gegenüber einem Gitterrost mit Restmaschen mindestens ein Tragstab bzw. Querstab eingespart werden. Dies bedeutet einen geringeren Materialaufwand pro Gitterrost und damit eine Kostenersparnis.

Die Differenz zwischen den Nennabmessungen der Maschen und den verfahrensgemäß angepaßten Maschenabmessungen ist hierbei bei geschickter Wahl der Anpassungsmethode sehr klein. So kann ein Betrachter bei einer entsprechend geschickten Wahl der Anpassung die Maßabweichungen von den Abmessungen der Maschen nicht ohne weiteres feststellen. Insbesondere können technische Voraussetzungen, die zur Festlegung einer Nennmaschengröße führen, wie bspw. Dimensionen der mit den Eckmaschen zu verbindenden Befestigungsmittel für die einzelnen Gitterroste oder die Minimaldimensionen von Gegenständen, die noch durch die Gittermaschen hindurch passen dürfen, auch durch die ausgehend von den Nennabmessungen ermittelten Maschengrößen eines erfindungsgemäß hergestellten Gitterrostes erfüllt werden.

Gemäß einem weiteren Vorschlag der Erfindung weichen die verfahrensgemäß angepaßten Maschengrößen um nicht mehr als 10%, vorteilhafterweise nicht mehr als 5% und mit besonderem Vorteil nicht mehr als 3% von den vorgegebenen Nennabmessungen ab.

Es ist weiterhin von Vorteil, wenn bei der verfahrensgemäßen Anpassung der Maschenabmessungen die Breiten der Trag- bzw. Querstäbe berücksichtigt werden.

Die Berücksichtigung der Tragstab- bzw. Querstabdicke kann einfacherweise so erfolgen, daß die Maschenlänge/-breite als Abstand zwischen den Mittelachsen zweier benachbarter Quer-/Tragstäbe definiert wird und dann anstelle der Länge L/ der Breite B des Gitterrostes die jeweils um eine Querstabdicke/Tragstabdicke verringerten Werte eingesetzt werden. Damit werden die jeweils am Rand befindlichen, zu keiner Maschenlänge/-breite zugerechneten halben Querstab-/Tragstabdicken bei der Ermittlung der Maschenabmessungen berücksichtigt.

Weitere Eigenschaften und Vorteile des erfindungsgemäßen Verfahrens gehen aus nachfolgend aufgeführten Ausführungsbeispielen im Zusammenhang mit den anliegenden Figuren hervor. Dabei zeigen:
- Fig. 1: schematisch ein nach dem erfindungsgemäßen Verfahren hergestelltes Gitter und
- Fig. 2: schematisch ein weiteres nach einem erfindungsgemäßen Verfahren hergestelltes Gitter.

Ein beispielhaftes Vorgehen zur Ermittlung der verfahrensgemäß angepaßten Maschenlänge/-breite eines Gitterrostes, definiert als Abstand zwischen den Mittelachsen zweier benachbarter Quer- bzw. Tragstäbe, unter Berücksichtigung der Tragstab- bzw. Querstabdicke besteht aus der Durchführung folgender Schritte:
a) Differenzbildung von Gitterrostlängel-breite und der Dicke eines Querstabes/Tragstabes,
b) Quotientenbildung aus der in Schritt a) ermittelten Differenz und Nennlänge/-breite der Maschen,
c) Festlegung der Maschenzahl entlang der Länge/Breite des Gitterrostes auf den in Schritt b) gebildeten Quotienten bzw. im Falle eines nicht ganzzahligen Quotienten auf die nächstkleinere ganze Zahl und
d) Quotientenbildung aus Gitterrostlänge/-breite und in Schritt b) ermittelter Maschenzahl,
wobei der in Schritt d) ermittelter Quotient die Maschenlänge/-breite angibt.

Alternativ dazu kann in Schritt c) für den Fall eines nicht ganzzahligen Quotienten die Maschenzahl anstatt auf die nächstkleinere ganze Zahl auf die nächstgrößere ganze Zahl festgelegt werden.

Das in Fig. 1 schematisch dargestellte Gitter, das aus Tragstäben 1 sowie Querstäben 2 besteht, die Gittermaschen 3 einschließen, wurde nach einem Verfahren unter Ermittlung der Maschenlänge gemäß der erstgenannten Alternative hergestellt.

Als Vorgaben dienten dabei die Gitterlänge L, die Gitterbreite B, und Nennlänge IN sowie Nennbreite b_{N} der Gittermaschen. Zur Verdeutlichung sind gestrichelte Linien im Abstand der Nennlänge bzw. Nennbreite in das in Fig. 1 dargestellte Gitter eingezeichnet. Es wird deutlich, daß sich ausgehend von der oberen Kante bzw. der rechten Kante des in Fig. 1 dargestellten Gitters durch Aneinanderreihung der Nennabmessungen für die Gittermaschen am linken bzw. unteren Rand Maschen mit einer Restlänge l_{R} bzw. Restbreite b_{R} ergeben. Durch die Anwendung der ersten Alternative wird die Maschenlänge l_{M} dadurch ermittelt, daß die Restlänge l_{R} durch die Anzahl n der in der Gesamtlänge L des Gitterrostes aneinanderreihbaren Nennlängen l_{N} geteilt und dieser Bruchteil der Nennlänge hinzuaddiert wird. Damit entsteht ein Gitterrost mit einer Maschenanzahl entlang der Länge L, die der Anzahl der innerhalb der Länge L aneinanderreihbaren Nennlängen l_{N} entspricht. Die Maschenlänge l_{M} ist dabei um eine Längendifferenz d_{I} größer als die Nennlänge l_{N}, wobei die Längendifferenz dem n-ten Teil Restlänge l_{R} entspricht.

Analoge Ausführungen gelten für die Festlegung der Maschenbreite b_{M} ausgehend von der Nennbreite b_{N} und der Breite B des Gitterrostes. Entsprechend entsteht hierbei eine Breitendifferenz d_{b}, die einen Bruchteil der Restbreite b_{R} entspricht.

Bei dem in Fig. 2 schematisch dargestellten Gitterrost handelt es sich erneut um ein Gitterrost der Länge L und der Breite B gebildet aus Tragstäben 1 sowie Querstäben 2, die Gittermaschen 3 umschließen. In diesem Falle wurde die Anzahl der entlang der Länge des Gitters liegenden Gittermaschen auf die Anzahl m der entlang der Länge L des Gitterrostes aneinanderreihbaren Nennlängen l_{N} zuzüglich 1 festgelegt. Zur Ermittlung der Maschenlänge l_{M} wurde die Nennlänge um einen Wert d_{I} verkleinert, wobei das m-fache der Längendifferenz d_{I} zuzüglich der Restlänge l_{R} ebenfalls der so ermittelte Maschenlänge l_{M} entspricht. Auch in diesem Fall macht die Längendifferenz nur einen Bruchteil der Restlänge l_{R} aus.

Analog zu der Maschenlänge l_{M} wurde in diesem Ausführungsbeispiel auch die Maschenbreite b_{M} ermittelt, wobei die Nennbreite b_{N} um eine Breitendifferenz d_{b} verringert wurde.

Es ist natürlich auch denkbar, daß die Maschenbreite b_{M} und die Maschenlänge l_{M} eines Gitters jeweils nach einer der beiden beschriebenen Alternativen ermittelt werden, also die Maschenlänge nach der Alternative 1, die Maschenbreite nach der Alternative 2 oder umgekehrt.

Es ist offensichtlich, daß die Breitendifferenz d_{b} bzw. die Längendifferenz d_{I} um so kleiner werden, je mehr Maschen entlang der Breite bzw. der Länge des Gitters angeordnet sind. Das heißt, daß sich für Gitter mit großen Maschenzahlen entlang der Gitterbreite B bzw. Gitterlänge L sehr leicht Maschenabmessungen erzielen lassen, die nur um etwa 1% oder weniger von den Nennabmessungen abweichen. Solche Abweichungen können damit sogar im Bereich der angegebenen Fertigungstoleranzen für die Nennabmessungen der Gittermaschen liegen.

Um eine möglichst kleine Abweichung der Maschenabmessungen von den Nennabmessungen zu erreichen, wird zweckmäßigerweise im Schritt b) der oben genannten Alternativen im Falle eines nicht ganzzahligen Quotienten die nächstliegende ganze Zahl durch Runden ermittelt. Das heißt, daß bei einem gebrochenen Rest < 0,5 die nächstkleinere Zahl als Maschenzahl entlang der Länge/Breite des Gitterrostes gewählt wird, im anderen Falle die nächstgrößere.

Ein nach dem erfindungsgemäßen Verfahren hergestelltes Gitterrost kann im Anschluß an das Zusammensetzen noch mit zusätzlichen, verstärkenden Rahmenelementen an seinen Außenkanten versehen werden, diese Funktion kann aber auch direkt durch die außenliegende Trag-/Querstäbe erfüllt sein.

Die in den Ausführungsbeispielen dargelegten Alternativen zur Ermittlung der Maschenlängen im Rahmen des erfindungsgemäßen Verfahrens sind als beispielhaft und rein erklärend zu verstehen und beschränken in keiner Weise den Inhalt der Erfindung, wie er in Hauptanspruch 1 formuliert ist.

### Bezugszeichenliste

- 1: Tragstab
- 2: Querstab
- 3: Gittermasche
- L: Gitterrostlänge
- B: Gitterrostbreite
- l_{N}: Nennlänge
- b_{N}: Nennbreite
- l_{M}: angepaßte Maschenlänge
- b_{M}: angepaßte Maschenbreite
- l_{R}: Restlänge
- l_{R}: Restbreite
- d_{I}: Längendifferenz
- d_{b}: Breitendifferenz

## Patentansprüche

1. Verfahren zur Herstellung von aus Trag- (1) und aus Querstäben (2) gebildeten Gitterrosten mit vorgebenen Außenabmessungen, gegeben durch Gitterrostlänge (L) und Gitterrostbreite (B), sowie vorgegebenen Nennabmessungen für die Maschen (3), gegeben durch Nennlänge (ℓ_{N}) und Nennbreite (b_{N}), wobei die Maschenlängen und/oder -breiten der Gitterrostmaschen (3) ausgehend von der Nennlänge (ℓ_{N}) und/oder Nennbreite (b_{N}) derart angepaßt werden, daß alle Maschen (3) des Gitterrostes die gleiche Länge (ℓ_{M}) und/oder Breite (b_{M}) aufweisen.

2. Verfahren nach Anspruch 1, **dadurch gekennzeichnet, daß** die angepaßten Maschenabmessungen (ℓ_{M},b_{M}) um maximal 10% von den vorgegebenen Nennabmessungen abweichen.

3. Verfahren nach Anspruch 1, **dadurch gekennzeichnet, daß** die angepaßten Massenabmessungen (ℓ_{M},b_{M}) um maximal 5% von den vorgegebenen Nennabmessungen abweichen.

4. Verfahren nach Anspruch 1, **dadurch gekennzeichnet, daß** die angepaßten Maschenabmessungen (ℓ_{M},b_{M}) von den vorgegebenen Nennabmessungen um maximal 3% abweichen.

5. Verfahren nach einem der vorherigen Ansprüche, **dadurch gekennzeichnet, daß** bei der Ermittlung der Maschenabmessungen die Tragstab- (1) bzw. Querstabdicke (2) berücksichtigt wird.

6. Verfahren nach einem der vorherigen Ansprüche, **dadurch gekennzeichnet, daß** zur Ermittlung der als Abstand zwischen den Mittelachsen zweier benachbarter Quer- (2) bzw. Tragstäbe (1) definierten Maschenlänge/-breite (ℓ_{M},b_{M}) des Gitterrostes folgende Schritte durchgeführt werden:
a) Differenzbildung von Gitterrostlänge(L)/-breite (B) und der Dicke eines Querstabes (2) Tragstabes (1),
b) Quotientenbildung aus der in Schritt a) ermittelten Differenz (D_{ℓ}, d_{b}) und Nennlänge(ℓ_{N})/-breite (b_{N}) der Maschen,
c) Festlegung der Maschenzahl entlang der Länge (L)/Breite (B) des Gitterrostes auf den in Schritt b) gebildeten Quotienten bzw. im Falle eines nicht ganzzahligen Quotienten auf die nächstkleinere ganze Zahl,
d) Quotientenbildung aus Gitterrostlänge (L)/-breite (B) und in Schritt c) ermittelter Maschenzahl,
wobei der unter Schritt d) ermittelte Quotient die Maschenlänge/(ℓ_{M})/-breite (B_{M}) angibt.

7. Verfahren nach einem der Ansprüche 1 bis 5, **dadurch gekennzeichnet, daß** zur Ermittlung der als Abstand zwischen den Mittelachsen zweier benachbarter Quer- (2) bzw. Tragstäbe (1) definierten Maschenlänge (ℓ_{M})/-breite (b_{M}) des Gitterrrostes folgende Schritte durchgeführt werden:
a) Differenzbildung von Gitterrostlänge (L)/-breite (B) und der Dicke eines Querstabes (2)/Tragstabes (1),
b) Quotientenbildung aus der in Schritt a) ermitttelten Differenz (d_{ℓ},d_{b}) und Nennlänge (ℓ_{N})/-breite (b_{N}) der Maschen,
c) Festlegung der Maschenzahl entlang der Länge(L)/Breite (B) des Gitterrostes auf den in Schritt b) ermittelten Quotienten bzw. im Falle eines nicht ganzzahligen Quotienten auf die nächstgrößere ganze Zahl,
d) Quotientenbildung aus Gitterrostlänge(L)/-breite (B) und in Schritt c) ermittelter Maschenzahl,
wobei der unter Schritt d) ermittelte Quotient die Maschenlänge (ℓ_{M})/breite (b_{M}) angibt.

## Claims

1. Method for the manufacture of grids formed from supporting bars (1) and from transverse bars (2) and having predetermined outer dimensions, determined by the grid length (L) and the grid width (B), as well as predetermined nominal dimensions for the meshes (3), determined by the nominal length (l_{N}) and the nominal width (b_{N}), wherein, starting from the nominal length (l_{N}) and/or nominal width (b_{N}), the mesh lengths and/or widths of the grid meshes (3) are adapted such that all the meshes (3) of the grid are of the same length (l_{N}) and/or width (b_{N}).

2. Method according to Claim 1, **characterised in that** the adapted mesh dimensions (l_{N}, b_{N}) depart from the predetermined nominal dimensions by a maximum of 10%.

3. Method according to Claim 1, **characterised in that** the adapted mesh dimensions (l_{N}, b_{N}) depart from the predetermined nominal dimensions by a maximum of 5%.

4. Method according to Claim 1, **characterised in that** the adapted mesh dimensions (l_{N}, b_{N}) depart from the predetermined nominal dimensions by a maximum of 3%.

5. Method according to any one of the preceding Claims, **characterised in that** the thickness of the supporting bars (1) or transverse bars (2) is taken into account when establishing the mesh dimensions.

6. Method according to any one of the preceding Claims, **characterised in that** the following steps are carried out in order to establish the mesh length/width (l_{N}, b_{N}), defined as the distance between the centre axes of two adjacent transverse bars (2) or supporting bars (1), of the grid:
a) forming the difference in the grid length (L)/width (B) and the thickness of a transverse bar (2)/supporting bar (1),
(b) forming the quotient from the difference (dₗ, d_{b}) which was established in step a) and the nominal length (l_{N})/width (b_{N}) of the meshes,
c) fixing the number of meshes along the length (L)/width (B) of the grid at the quotient formed in step b) or, in the case of a non-integral quotient, at the next-smaller integral number,
d) forming the quotient from the grid length (L)/width (B) and number of meshes established in step c),
wherein the quotient established under step d) indicates the mesh length (l_{N})/width (b_{N}).

7. Method according to any one of Claims 1 to 5, **characterised in that** the following steps are carried out in order to establish the mesh length (l_{N})/width (b_{N}), defined as the distance between the centre axes of two adjacent transverse bars (2) or supporting bars (1), of the grid:
a) forming the difference in the grid length (L)/width (B) and the thickness of a transverse bar (2)/supporting bar (1),
(b) forming the quotient from the difference (dl, db) which was established in step a) and the nominal length (l_{N})/width (b_{N}) of the meshes,
c) fixing the number of meshes along the length (L)/width (B) of the grid at the quotient formed in step b) or, in the case of a non-integral quotient, at the next-higher integral number,
d) forming the quotient from the grid length (L)/width (B) and number of meshes established in step c),
wherein the quotient established under step d) indicates the mesh length (l_{N})/width (b_{N}).

## Revendications

1. Procédé pour la fabrication de treillis à partir de barres de support (1) et de barres transversales (2), avec des dimensions extérieures prédéterminées, données par la longueur (L) et par la largeur (B) du treillis, ainsi que des dimensions nominales prédéterminées pour les mailles (2), données par la longueur nominale (l_{N}) et par la largeur nominale (b_{N}), les longueurs et/ou les largeurs des mailles (3) du treillis étant ajustées, en partant de la longueur nominale (l_{N}) et/ou de la largeur nominale (b_{N}) de telle manière que toutes les mailles (3) du treillis présentent la même longueur (l_{N}) et/ou la même largeur (b_{N}).

2. Procédé selon la revendication 1, **caractérisé en ce que** les dimensions ajustées des mailles (l_{N}, b_{N}) diffèrent au maximum de 10 % des dimensions nominales prédéterminées.

3. Procédé selon la revendication 1, **caractérisé en ce que** les dimensions ajustées des mailles (l_{N}, b_{N}) diffèrent au maximum de 5 % des dimensions nominales prédéterminées.

4. Procédé selon la revendication 1, **caractérisé en ce que** les dimensions ajustées des mailles (l_{N}, b_{N}) diffèrent au maximum de 3 % des dimensions nominales prédéterminées.

5. Procédé selon l'une des revendications précédentes, **caractérisé en ce que** lors de la détermination des dimensions des mailles, on tient compte de l'épaisseur des barres de support (1) et des barres transversales (2).

6. Procédé selon l'une des revendications précédentes, **caractérisé en ce que** pour la détermination de la longueur/largeur de mailles (l_{N}, b_{N}) du treillis définie comme distance entre les axes médians de deux barres transversales (2) ou respectivement de deux barres de support (1) voisines, on exécute les opérations suivantes :
a) on forme la différence de la longueur (L)/largeur (B) du treillis et de l'épaisseur d'une barre transversale (2)/barre de support (1),
b) on forme le quotient de la différence (dₗ, d_{b}) déterminée dans l'opération a) sur la longueur nominale (l_{N})/largeur nominale (b_{N}) des mailles,
c) on fixe le nombre de mailles le long de la longueur (L)/largeur (B) du treillis au quotient formé dans l'opération b), ou respectivement au nombre entier inférieur le plus proche dans le cas d'un quotient non entier, et
b) on forme le quotient de la longueur (L) et de la largeur (B) du treillis sur le nombre de mailles fixé dans l'opération c), de sorte que le quotient déterminé lors de l'opération d) indique la longueur (l_{N})/largeur (b_{N}) des mailles.

7. Procédé selon l'une des revendications 1 à 5, **caractérisé en ce que**, pour la détermination de la longueur/largeur de mailles (l_{N}, b_{N}) du treillis définie comme distance entre les axes médians de deux barres transversales (2) ou respectivement de deux barres de support (1) voisines, on exécute les opérations suivantes :
a) on forme la différence de la longueur (L)/largeur (B) du treillis et de l'épaisseur d'une barre transversale (2)/barre de support (1),
b) on forme le quotient de la différence (dₗ, d_{b}) déterminée dans l'opération a) sur la longueur nominale (l_{N})/largeur nominale (b_{N}) des mailles,
c) on fixe le nombre de mailles le long de la longueur (L)/largeur (B) du treillis au quotient formé dans l'opération b), ou respectivement au nombre entier supérieur le plus proche dans le cas d'un quotient non entier, et
b) on forme le quotient de la longueur (L) et de la largeur (B) du treillis sur le nombre de mailles fixé dans l'opération c), de sorte que le quotient déterminé lors de l'opération d) indique la longueur (l_{N})/largeur (b_{N}) des mailles.
